# FASCICULE DE BREVET EUROPEEN

(11) **EP 3 246 763 B1**
(45) Date de publication et mention de la délivrance du brevet: **04.12.2019**
(21) Numéro de dépôt: 16170428.3
(22) Date de dépôt: 19.05.2016
(51) Int. Cl.: G04B 11/02, G04B 13/00, G04B 19/25, G04B 19/26, G04B 27/06, G04C 17/00

(54) **MÉCANISME DE CORRECTION RAPIDE POUR PIÈCE D'HORLOGERIE**
SCHNELLKORREKTURMECHANISMUS FÜR UHR
QUICK CORRECTION MECHANISM FOR CLOCK PIECE

(43) Date de publication de la demande: 22.11.2017
(73) Titulaire: ETA SA Manufacture Horlogère Suisse, 2540 Grenchen (CH)
(72) Inventeur: Rüfenacht, Christian, 2503 Bienne (CH); Merino, Antonio, 2740 Moutier (CH)
(74) Mandataire: Giraud, Eric

(56) Documents cités:
- EP-A1- 1 115 041
- EP-A1- 2 945 026
- JP-A- H08 285 958

## Description

### Domaine de l'invention

L'invention concerne un mécanisme de correction rapide pour pièce d'horlogerie comportant un organe de commande commandant un rouage pour le réglage et la correction d'au moins un affichage.

L'invention concerne encore une pièce d'horlogerie comportant au moins un organe de commande commandant un rouage pour le réglage et la correction d'au moins un affichage.

L'invention concerne le domaine de l'horlogerie, et plus particulièrement des pièces d'horlogerie comportant plusieurs affichages.

### Arrière-plan de l'invention

Cette invention concerne les montres qui nécessitent un mécanisme de correction rapide (jour, mois, ou autre) de certaines fonctions, en particulier des fonctions d'affichage telles qu'un quantième (annuel, perpétuel, jour/date, ou autre), ou des indicateurs de phase de lune, de marée, d'affichage AM/PM, ou autres. Un exemple particulier d'un mécanisme de quantième annuel est décrit par le brevet EP1666991 B1 au nom de ETA SA.

Pour effectuer une correction du mois, l'utilisateur doit généralement effectuer une correction par le quantième. Dans les cas les plus défavorables, une telle manipulation peut s'avérer longue et fastidieuse. Il se peut que l'on doive effectuer une correction d'une année entière. De même si l'utilisateur se trompe lors de la correction, la manipulation doit être réitérée. L'exécution du mécanisme de correction par le quantième pourrait conduire à un emploi excessif et éventuellement créer des dysfonctionnements.

Les mécanismes de correction comportent souvent des bascules, qui sont des composants essentiels dans les mécanismes d'horlogerie, permettant de commuter un mécanisme entre plusieurs modes différents, en général entre deux positions distinctes. Une bascule d'horlogerie est souvent accompagnée d'un ressort de rappel pour assurer une transmission de mouvement correcte, ou un appui maintenu, selon le cas.

Les documents EP 2 945 026 A1 et JP H08-285958 présentent des dispositifs de correction.

### Résumé de l'invention

La présente invention se propose de résoudre les inconvénients précités de l'art antérieur, et vise à permettre à l'utilisateur une correction rapide d'un mécanisme, en particulier d'un mécanisme d'affichage, et plus particulièrement d'un mécanisme de quantième, de façon à ce que la mise à jour d'une pièce d'horlogerie, notamment d'une montre, nécessite considérablement moins de corrections manuelles.

L'invention concerne un dispositif selon la revendication 1. Conformément à d'autres variantes avantageuses de l'invention :
- le dispositif comprend une bascule ne nécessitant pas de ressort de rappel pour assurer la transmission de mouvement, et autonome dans son fonctionnement ;
- une bascule d'horlogerie pour la transmission d'un mouvement entre, d'une part un mobile émetteur que porte une plaque pivotante que comporte ladite bascule et qui est monté pivotant autour d'un premier axe de pivotement, et d'autre part au moins un mobile récepteur externe à ladite bascule laquelle comporte, monté pivotant autour d'un deuxième axe de pivotement distant dudit premier axe de pivotement, au moins un mobile de transmission porté par ladite plaque pivotante.
- Le dispositif comprend une bascule agencée pour pivoter de la première position, dite position de correction lente, vers la deuxième position, dite position correction rapide ;
- la bascule porte le renvoi correcteur et le premier mobile correcteur ;
- la bascule est agencée pour pivoter autour de l'axe de rotation du renvoi correcteur ;
- la bascule comporte une première liaison à friction entre une surface de friction du renvoi correcteur et une surface de friction de la bascule ;
- la bascule comprend une deuxième liaison à friction entre une surface de friction du premier mobile correcteur et une surface de friction de la bascule ;
- le mobile récepteur externe à ladite bascule, également appelé deuxième mobile correcteur, comprend un nombre de dents inférieur à celui du premier mobile de correction ;
- le dispositif comprend des moyens de rappel élastique qui tendent à ramener la bascule dans la position de correction lente ;
- l'organe d'affichage est un affichage de phase de lune ou un affichage de quantième ou un affichage de jour ou un affichage de mois ou un affichage de marée ou un affichage de fuseau ;

L'invention concerne également une pièce d'horlogerie comprenant un dispositif de correction d'une indication fournie par un mécanisme d'affichage conforme à l'invention.

Grâce à l'invention, la correction lente ou rapide se fait directement par un utilisateur lors d'une rotation de la couronne sans avoir à modifier la position de la couronne.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée un dispositif de correction selon l'invention ;
- la figure 2 représente de façon schématisée un dispositif de correction non compris dans l'invention ;
- la figure 3 représente de façon schématisée un dispositif de correction selon l'invention en position de correction rapide.

### Description détaillée des modes de réalisation préférés

L'invention concerne le domaine des mécanismes d'horlogerie, et plus particulièrement des mécanismes de commande et de transmission de mouvement. Elle trouve une application préférentielle pour la correction et la mise à jour de mécanismes d'affichage.

L'invention concerne plus particulièrement un dispositif de correction 1 d'un organe d'affichage 2 et comprend classiquement une tige de remontoir 4 montée guidée en rotation dans une platine. Un pignon coulant 10 est monté solidaire en rotation sur la tige de remontoir 4, mobile entre au moins une première position de correction et une position de remontage par exemple, la tige de remontoir 4 pouvant prendre une seconde position de correction.

En position de correction, le pignon coulant 10 engrène avec un renvoi intermédiaire 11 qui engrène un renvoi correcteur 12, monté libre en rotation, et qui est lui-même en prise avec un premier mobile correcteur 13 monté libre en rotation également.

Selon un mode de réalisation non compris dans l'invention et représenté à la figure 2, en position de correction, le premier mobile correcteur 13 peut également être en prise avec un deuxième mobile correcteur 14, lui-même en prise avec une bague 20 munie d'une denture intérieure 21, la bague 20 étant solidaire de l'organe d'affichage 2 et montée guidée en rotation par sa circonférence extérieure ou intérieure sur la platine.

Le dispositif comprend une bascule 3 pour la transmission d'un mouvement entre le renvoi correcteur 12 porté par une planche 30 que comporte la bascule 3, et le deuxième mobile correcteur 14. Le renvoi correcteur 12 est monté pivotant autour d'un premier axe de pivotement A1 sur un arbre 120, lequel est fixé sur une platine dans le mode de réalisation illustré.

Cette bascule 3 comporte également, monté pivotant autour d'un deuxième axe de pivotement A2 sur un autre arbre 121 distant du premier axe de pivotement A1 et solidaire de la bascule 3, le premier mobile de correction 13 porté par la planche 30 de la bascule 3.

La bascule 3 est montée pivotante entre une première et une deuxième position de correction, respectivement A' dite position de correction lente et B' dite position de correction rapide, autour de l'axe de pivotement A1 perpendiculaire à la platine qui se confond avec l'axe de pivotement du renvoi correcteur 12.

Le deuxième mobile correcteur 14 comprend un nombre de dents inférieur à celui du premier mobile de correction 13 de manière à augmenter la vitesse du deuxième mobile de correction 14.

La bascule 3 comporte une première liaison à friction entre une surface de friction du renvoi correcteur 12 et une surface de friction de la planche 30, ou une deuxième liaison à friction entre une surface de friction du premier mobile correcteur 13 et une surface de friction de la planche 30, de manière à faire pivoter la bascule d'elle-même d'une position à l'autre.

Le dispositif peut comprendre des moyens de rappel élastique qui tendent à ramener la bascule 3 dans la position de correction lente.

En première position de correction A', dite position de correction lente, le premier mobile correcteur 13 engrène directement avec la denture intérieure 21 de la bague 20 de l'organe d'affichage 2. En deuxième position de correction B', dite position de correction rapide, le premier mobile correcteur 13 engrène avec le deuxième mobile correcteur 14, lui-même en prise avec la denture intérieure 21 de la bague 20 de l'organe d'affichage 2.

Selon un mode de réalisation de l'invention, illustré à la figure 3, deux renvois accélérateurs 15 sont montés entre le premier mobile correcteur 13 et le deuxième mobile correcteur 14.

Le fonctionnement du dispositif de correction est le suivant. Lorsque la tige de remontoir 4 est actionnée dans un premier sens, le sens horaire par exemple, dans sa position de correction, le pignon coulant 10 engrène le renvoi intermédiaire 11 qui est en prise avec le renvoi correcteur 12 qui est entraîné dans le sens antihoraire, et il entraîne lui-même, le premier mobile correcteur 13 dans le sens horaire. Ce dernier engrène avec la denture intérieure 21 de la bague 20 de l'organe d'affichage 2, qui tourne dans le sens horaire, ce qui permet de corriger l'information affichée par l'organe d'affichage selon une vitesse de correction lente.

Lorsque la tige de remontoir 4 est actionnée dans un deuxième sens, le sens antihoraire dans cet exemple, dans sa position de correction, le premier mobile correcteur 13 ou le renvoi correcteur 12 fait pivoter la planche 30 autour du premier axe A1 sous l'effet de la friction, jusqu'à ce que le premier mobile correcteur 13 coopère avec le deuxième mobile correcteur 14 qui engrène avec la denture intérieure 21 de la bague 20 de l'organe d'affichage 2, qui tourne aussi dans le sens horaire, ce qui permet de corriger l'information affichée par l'organe d'affichage selon une vitesse de correction rapide.

Selon le mode de réalisation de l'invention représenté à la figure 3, le premier mobile correcteur 13 engrène une paire de renvois accélérateurs 15 qui entrainent le deuxième mobile correcteur 14, ce qui permet aussi de corriger l'information affichée par l'organe d'affichage selon une vitesse de correction rapide.

Bien entendu, le dispositif correcteur selon l'invention ne se limite pas au mode de réalisation qui vient d'être décrit et diverses modifications et variantes simples peuvent être envisagées par l'homme du métier sans sortir du cadre de l'invention tel que défini par les revendications annexées.

Grâce à ces différents aspects de l'invention, on dispose d'un dispositif correcteur permettant une correction lente ou rapide d'une indication grâce à une seule manipulation de la tige de couronne.

### NOMENCLATURE

1. Dispositif de correction,
   10. Pignon coulant,
   11. Renvoi intermédiaire,
   12. Renvoi correcteur,
   13. Premier mobile correcteur,
   14. Deuxième mobile correcteur,
   15. Paire de renvois accélérateurs,
2. Organe d'affichage,
   20. Bague,
   21. Denture intérieure,
3. Bascule,
   30. Planche,
4. Tige de remontoir,
120. Arbre du renvoi correcteur,
121. Arbre du premier mobile de correction,
A1. Premier axe de pivotement,
A2. Deuxième axe de pivotement.

## Revendications

1. Dispositif de correction d'une indication fournie par un mécanisme d'affichage pour pièce d'horlogerie munie d'au moins un organe d'affichage, comprenant :
- une tige de remontoir (4) pouvant être reliée à une chaîne cinématique agencée pour le remontage et agencée pour occuper au moins une position de correction de l'indication,
- un pignon (10) monté solidaire en rotation sur la tige de remontoir (4),
- un renvoi correcteur (12) relié cinématiquement au pignon (10) quand la tige de remontoir (4) occupe la position de correction, et pivotant autour d'un axe de pivotement (A1),
**caractérisé en ce que** le dispositif comprend un premier mobile correcteur (13) agencé pour pivoter d'une première position, dite position de correction lente, dans laquelle le premier mobile correcteur (13) est actionné par le renvoi correcteur (12) et engrène avec l'organe d'affichage (21), pour effectuer une correction lente de l'indication lorsque la tige de remontoir est actionnée dans un premier sens de rotation dans sa position de correction,
vers une deuxième position, dite position de correction rapide, dans laquelle le premier mobile correcteur (13) est actionné par le renvoi correcteur (12) et coopère avec un deuxième mobile correcteur (14) coopérant avec l'organe d'affichage (21), pour effectuer une correction rapide de l'indication lorsque la tige de remontoir (4) est actionnée dans un deuxième sens de rotation dans sa position de correction,
et **en ce que** le dispositif comprend des renvois accélérateurs (15) montés entre le premier mobile correcteur (13) et le deuxième mobile correcteur (14).

2. Dispositif de correction selon la revendication 1, comprenant une bascule (3) agencée pour pivoter de la première position, dite position de correction lente, vers la deuxième position, dite position correction rapide.

3. Dispositif de correction selon la revendication 2, dans lequel la bascule porte le renvoi correcteur et le premier mobile correcteur (13).

4. Dispositif de correction selon la revendication 2 ou 3, dans lequel la bascule est agencée pour pivoter autour de l'axe de rotation du renvoi correcteur.

5. Dispositif de correction selon l'une des revendications 2 à 4, dans lequel la bascule (3) comporte une première liaison à friction entre une surface de friction du renvoi correcteur (12) et une surface de friction de la bascule (3).

6. Dispositif de correction selon l'une des revendications 2 à 4, dans lequel la bascule (3) comprend une deuxième liaison à friction entre une surface de friction du premier mobile correcteur (13) et une surface de friction de la bascule.

7. Dispositif de correction selon l'une des revendications 1 à 6, dans lequel le deuxième mobile correcteur (14) comprend un nombre de dents inférieur à celui du premier mobile de correction (13).

8. Dispositif de correction selon l'une des revendications 1 à 7, comprenant des moyens de rappel élastique qui tendent à ramener la bascule (3) dans la position de correction lente.

9. Dispositif de correction selon l'une des revendications 1 à 8, dans lequel l'organe d'affichage est un affichage de phase de lune ou un affichage de quantième ou un affichage de jour ou un affichage de mois ou un affichage de marée ou un affichage de fuseau.

10. Pièce d'horlogerie comprenant un dispositif de correction d'une indication fournie par un mécanisme d'affichage selon l'une des revendications précédentes.

## Patentansprüche

1. Vorrichtung zum Korrigieren einer Angabe, die von einem Anzeigemechanismus für eine mit mindestens einem Anzeigeelement versehene Uhr bereitgestellt wird, umfassend:
- einen Aufzugwelle (4), die mit einer kinematischen Kette verbindbar ist, die zum Aufziehen vorgesehen ist und so angeordnet ist, dass sie mindestens eine Position zum Korrigieren der Angabe einnimmt,
- ein Ritzel (10), das drehfest auf der Aufzugwelle (4) angebracht ist,
- ein Korrektur-Zeigerstellrad (12), das mit dem Ritzel (10) kinematisch verbunden ist, wenn die Aufzugwelle (4) die Korrekturposition einnimmt, und um eine Schwenkachse (A1) schwenkt,
**dadurch gekennzeichnet, dass** die Vorrichtung ein erstes Korrekturdrehteil (13) umfasst, das so angeordnet ist, dass es aus einer ersten Position, die langsame Korrekturposition genannt wird, in der das erste Korrekturdrehteil (13) durch das Korrektur-Zeigerstellrad (12) betätigt wird und mit dem Anzeigeelement (21) in Eingriff gelangt, um eine langsame Korrektur der Angabe vorzunehmen, wenn die Aufzugwelle in ihrer Korrekturposition in einer ersten Drehrichtung betätigt wird,
in eine zweite Position schwenkt, die Schnellkorrekturposition genannt wird, in der das erste Korrekturdrehteil (13) durch das Korrektur-Zeigerstellrad (12) betätigt wird und mit einem zweiten Korrekturdrehteil (14) zusammenwirkt, das seinerseits mit dem Anzeigeelement (21) zusammenwirkt, um eine schnelle Korrektur der Angabe vorzunehmen, wenn die Aufzugwelle (4) in ihrer Korrekturposition in einer zweiten Drehrichtung betätigt wird,
und dass die Vorrichtung Beschleunigungs-Zeigerstellräder (15) umfasst, die zwischen dem ersten Korrekturdrehteil (13) und dem zweiten Korrekturdrehteil (14) montiert sind.

2. Korrekturvorrichtung nach Anspruch 1, umfassend eine Wippe (3), die so angeordnet ist, dass sie aus der ersten Position, die langsame Korrekturposition genannt wird, in die zweite Position, die Schnellkorrekturposition genannt wird, schwenkt.

3. Korrekturvorrichtung nach Anspruch 2, wobei die Wippe das Korrektur-Zeigerstellrad und das erste Korrekturdrehteil (13) trägt.

4. Korrekturvorrichtung nach Anspruch 2 oder 3, wobei die Wippe schwenkbar um die Drehachse des Korrektur-Zeigerstellrads angeordnet ist.

5. Korrekturvorrichtung nach einem der Ansprüche 2 bis 4, wobei die Wippe (3) eine erste Reibverbindung zwischen einer Reibfläche des Korrektur-Zeigerstellrads (12) und einer Reibfläche der Wippe (3) aufweist.

6. Korrekturvorrichtung nach einem der Ansprüche 2 bis 4, wobei die Wippe (3) eine zweite Reibverbindung zwischen einer Reibfläche des ersten Korrekturdrehteils (13) und einer Reibfläche der Wippe aufweist.

7. Korrekturvorrichtung nach einem der Ansprüche 1 bis 6, wobei das zweite Korrekturdrehteil (14) eine Anzahl von Zähnen kleiner als jene des ersten Korrekturdrehteils (13) aufweist.

8. Korrekturvorrichtung nach einem der Ansprüche 1 bis 7, umfassend elastische Rückstellmittel, die bestrebt sind, die Wippe (3) in die langsame Korrekturposition zurückzustellen.

9. Korrekturvorrichtung nach einem der Ansprüche 1 bis 8, wobei das Anzeigeelement eine Mondphasenanzeige oder eine Datumsanzeige oder eine Tagesanzeige oder eine Monatsanzeige oder eine Gezeitenanzeige oder eine Zeitzonenanzeige ist.

10. Uhr, umfassend eine Vorrichtung zum Korrigieren einer von einem Anzeigemechanismus bereitgestellten Angabe nach einem der vorhergehenden Ansprüche.

## Claims

1. Device for correcting an indication given by a display mechanism for a timepiece provided with at least one display member, comprising:
- a winding stem (4) capable of being connected to a kinematic chain arranged for winding and arranged such that it occupies at least one indication correction position,
- a pinion (10) mounted onto the winding stem (4) for rotation therewith,
- an intermediate corrector wheel (12) kinematically connected to the pinion (10) when the winding stem (4) is occupying the correction position, and pivoting about a pivot axis (A1),
**characterised in that** the device comprises a first corrector wheel set (13) arranged such that it pivots from a first so-called slow correction position, wherein the first corrector wheel set (13) is actuated by the intermediate corrector wheel (12) and meshes with the display member (21), so as to carry out a slow correction of the indication when the winding stem is actuated in a first direction of rotation into the correction position thereof,
to a second so-called fast correction position, wherein the first corrector wheel set (13) is actuated by the intermediate corrector wheel (12) and engages with a second corrector wheel set (14) engaging with the display member (21), so as to carry out a fast correction of the indication when the winding stem (4) is actuated in a second direction of rotation into the correction position thereof, and **in that** the device comprises intermediate accelerator wheels (15) mounted between the first corrector wheel set (13) and the second corrector wheel set (14).

2. Correction device according to claim 1, comprising a lever (3) arranged such that it pivots from the first so-called slow correction position to the second so-called fast correction position.

3. Correction device according to claim 2, wherein the lever bears the intermediate corrector wheel and the first corrector wheel set (13).

4. Correction device according to claim 2 or 3, wherein the lever is arranged such that it pivots about the rotational axis of the intermediate corrector wheel.

5. Correction device according to one of claims 2 to 4, wherein the lever (3) includes a first friction link between a friction surface of the intermediate corrector wheel (12) and a friction surface of the lever (3).

6. Correction device according to one of claims 2 to 4, wherein the lever (3) comprises a second friction link between a friction surface of the first corrector wheel set (13) and a friction surface of the lever.

7. Correction device according to one of claims 1 to 6, wherein the second corrector wheel set (14) comprises fewer teeth than the first corrector wheel set (13).

8. Correction device according to one of claims 1 to 7, comprising elastic return means which tend to bring the lever (3) back into the slow correction position.

9. Correction device according to one of claims 1 to 8, wherein the display member is a moon phase display or a date display or a day display or a month display or a tide display or a time zone display.

10. Timepiece comprising a device for correcting an indication given by a display mechanism according to one of the preceding claims.
